# FASCICULE DE BREVET EUROPEEN

(11) **EP 0 077 711 B1**
(45) Date de publication et mention de la délivrance du brevet: **07.05.1986**
(21) Numéro de dépôt: 82401844.4
(22) Date de dépôt: 07.10.1982
(51) Int. Cl.: F01N 3/28

(54) **Pot catalytique pour l'épuration des gaz d'échappement d'un moteur à combustion interne**
Katalytische Abgasreinigungsanlage für eine Brennkraftmaschine
Catalytic exhaust gas purification apparatus for an internal-combustion engine

(30) Priorité: 13.10.1981 FR 8119373
(43) Date de publication de la demande: 27.04.1983
(73) Titulaire: INSTITUT FRANCAIS DU PETROLE, 92502 Rueil-Malmaison (FR)
(72) Inventeur: Prigent, Michel, F-92500 Rueil-Malmaison (FR)

## Description

La présente invention concerne un nouveau pot d'échappement utilisable, en particulier, pour l'épuration catalytique des gaz produits par un moteur à combustion interne.

Il est connu d'effectuer l'élimination des produits polluants, tels que hydrocarbures imbrûlés, oxydes d'azote et de carbone, etc... contenus dans les gaz d'échappement d'un moteur à combustion interne, en mettant ces gaz en contact avec un catalyseur utilisé sous forme particulaire (billes ou extrudés par exemple) qui favorise les réactions de réduction ou d'oxydation des produits polluants, à des températures inférieures à celles nécessaires pour réaliser, en l'absence de catalyseur, l'élimination complète de ces produits polluants.

Des pots catalytiques sont, par exemple, décrits dans les brevets français 2 373 677 et 1 299 792 ainsi que dans le brevet allemand 2310843.

L'un des problèmes rencontrés dans ces pots d'échappement, est celui de l'apparition de vides dans le lit catalytique au bout d'un temps plus ou moins long.

On ne peut, en effet, éviter que le volume du catalyseur qu'on met dans un pot ne décroisse en fonction du temps : les causes principales sont le défaut de tassement du catalyseur, le retrait thermique des particules qui le constituent, la casse de certains grains plus fragiles que d'autres, etc... Dans les pots catalytiques à lit plat, à circulation des gaz descendante (développés par General Motors aux U.S.A. par exemple) cette diminution de volume n'est pas très grave, car le catalyseur est appuyé par son propre poids et la vitesse des gaz sur la grille inférieure du pot catalytique.

Cependant, toutes les fois où la place n'est pas suffisante pour loger un pot catalytique à lit plat, on est conduit à utiliser des pots cylindriques dits « à circulation radiale •, tels que par exemple celui décrit dans le brevet français n° 74 06395.

Dans ces pots à circulation radiale, le vide se crée à la partie supérieure du pot où le passage des gaz est ascendant. Les billes ou grains de catalyseur sont alors soulevés par le passage du gaz et leur mouvement provoque une usure de ces particules qui peut être très rapide.

On connaît déjà par le brevet US-3 594131 un pot catalytique pour l'épuration des gaz d'échappement d'un moteur à combustion interne, comportant un corps allongé muni d'une chambre d'admission et d'une chambre d'échappement des gaz, munies d'orifices situés sensiblement aux deux extrémités du pot respectivement, un espace annulaire allongé destiné à contenir un catalyseur d'épuration de type particulaire agencé à l'intérieur dudit corps allongé et séparant lesdites chambres d'admission et d'échappement des gaz, cet espace étant délimité par des parois qui comprennent deux parois latérales munies de perforations, l'une au moins des parois délimitant ledit espace étant montée coulissante dans la direction d'allongement du pot et des moyens de compression du. catalyseur agissant sur ladite paroi coulissante en tendant à réduire le volume dudit espace destiné à contenir le catalyseur. r.

L'avantage de ce type de pot est de maintenir le catalyseur en compression et d'éviter l'apparition d'un vide dans le lit de catalyseur.

Cependant, dans un dispositif du type décrit dans le brevet US-3594131 la compression des particules de catalyseur résulte soit de l'action de la gravité agissant sur une paroi horizontale (mode de réalisation illustré par la figure 1 de ce brevet antérieur), soit de l'action d'un moyen élastique tel qu'un ressort, mais ce ressort est alors au contact des gaz d'échappement chauds, ce qui risque de conduire à une détérioration des caractéristiques mécaniques du ressort (mode de réalisation illustré par la figure 2 du brevet US-3594131).

On connaît également par le brevet FR-A-2198 536 un pot catalytique tel que celui illustré par la figure 6 de ce brevet comportant une paroi coulissante dans la direction d'allongement du pot et des moyens de compression du catalyseur agissant sur ladite paroi coulissante en tendant à réduire le volume dudit espace annulaire destiné à contenir le catalyseur.

Cependant, il est fort probable qu'un pot d'échappement réalisé selon ce document antérieur se révèle relativement encombrant ce qui est un grave inconvénient.

Cet inconvénient est supprimé avec le dispositif selon l'invention dans lequel les moyens de compression du catalyseur sont séparés de la chambre d'admission des gaz par une paroi étanche, ce qui protège lesdits moyens de compression et facilite leur remplacement.

Selon un mode préféré de réalisation d'un pot catalytique selon l'invention, l'une au moins des parois latérales perforées délimitant l'espace catalytique est mobile par coulissement axial à l'intérieur du pot et un ressort placé en dehors du pot (ce qui évite les températures élevées) appuie sur la partie mobile par l'intermédiaire d'un noyau en matière céramique réfractaire, telle que l'alumine frittée, l'oxyde de titane fritté, ou l'oxyde de zirconium fritté... etc...

Dans un pot selon l'invention, la diminution de volume de catalyseur peut atteindre 10 à 15 % sans qu'il y ait création d'un vide.

Ce type de pot est particulièrement bien adapté pour la mise en oeuvre des catalyseurs résistant au plomb de type particulaire qui doivent fonctionner à température élevée. Le pot catalytique est, en effet, généralement placé très près du moteur en sortie du collecteur d'échappement. Pour donner satisfaction, le pot catalytique doit alors être compact et assurer un bon maintien du catalyseur qui est soumis à des vibrations très fortes.

L'invention pourra être bien comprise et ses avantages apparaîtront à la lecture de la description d'un mode particulier, mais non limitatif, de réalisation, illustrée par la figure annexée qui représente schématiquement, vu en coupe axiale, un exemple de réalisation d'un pot d'échappement selon l'invention.

Le pot d'échappement illustré comporte une enveloppe ou corps tubulaire allongé 1 dont une première extrémité est pourvue d'un orifice 2 coaxial au corps tubulaire par lequel les gaz sont introduits à travers une canalisation d'admission 4 fixée sur le corps 1. A l'autre extrémité du corps 1 est également prévu un orifice 3 écarté de l'axe du corps 1, par lequel les gaz quittent le pot d'échappement en traversant une canalisation d'évacuation 5 solidaire du corps 1. La fixation des canalisations 4 et 5 sur le corps 1 peut être réalisée par tout moyen approprié et notamment par soudure.

Les extrémités des canalisations 4 et 5 extérieures au corps 1 permettent le raccordement en série du pot d'échappement dans un circuit d'écoulement d'un gaz à traiter. En particulier, le pot d'échappement peut être relié aux canalisations d'échappement d'un moteur à combustion interne.

A l'intérieur du corps tubulaire 1 est placée une grille interne 6 perforée, délimitant une chambre 7 d'admission des gaz.

Cette dernière communique directement avec l'orifice 2 et a une forme telle que sa section par un plan perpendiculaire à la direction d'introduction des gaz dans le pot d'échappement, diminue progressivement lorsqu'on s'éloigne de l'orifice d'admission 2.

Dans le cas illustré par la figure 1, la grille 6, constituée par une plaque de métal déployé, délimite une chambre 7 ayant une forme tronconique. Cette grille est fixée, par exemple par une soudure, à l'extrémité de la canalisation 4 correspondant à l'orifice 2.

Le dispositif comporte une seconde grille, ou grille externe 8, formée de métal déployé. Cette seconde grille 8, de surface supérieure à celle de la grille 6, a la forme de la surface latérale d'un tronc de cône dont la section par un plan perpendiculaire à la direction d'introduction des gaz dans le pot d'échappement, diminue lorsqu'on s'éloigne de l'orifice 2.

Le tronc de cône déterminé par la grille externe 8 a sensiblement même hauteur que celui défini par la grille interne 6.

La grille 8 est placée autour de la grille 6 de telle sorte que les génératrices des surfaces des grilles soient sensiblement parallèles. Autrement dit, les grilles 6 et 8 déterminent entre elles un espace annulaire 9 d'épaisseur sensiblement constante.

Cet espace annulaire est fermé à l'une de ses extrémités par une coupelle transversale 11, non perforée, qui entoure la grille interne 6 au niveau de l'orifice 2 et qui est fixée à l'extrémité de la grille interne 6 correspondant à la section ayant le plus grand diamètre de cette grille. Une autre coupelle transversale 12 dont le fond 12a est fermé, obture à son autre extrémité l'espace annulaire 9 en étant fixée à la grille externe 8 au niveau de sa section de plus petit diamètre.

A l'extrémité de la grille externe 8 correspondant à la section de plus grand diamètre de cette grille, celle-ci est fixée à une bague 8a montée coulissante sur une bague correspondante 11a qui connecte la coupelle 11 à l'enveloppe ou corps 1.

Le fond de la coupelle 12 fixée à l'extrémité de la grille externe 8 correspondant à la section de plus petit diamètre de cette grille est monté coulissant sur une bague 6a fixée à l'extrémité de la grille interne 6 correspondant à la section de plus petit diamètre de cette grille. Ce fond 12a coulisse également dans un manchon 1a traversant l'enveloppe ou corps 1. La partie de ce manchon 1a située à l'extérieur du pot contient des moyens de compression tels qu'un ressort 13 qui est retenu par un bouchon étanche 14 et exerce une pression contre le fond 12a de la coupelle 12, par l'intermédiaire d'un noyau cylindrique 15 en un matériau isolant thermique, tel qu'une céramique comme l'alumine frittée, de l'oxyde de titane fritté, ou encore de l'oxyde de zirconium fritté.

Un bouchon 17, fixé sur la plaque transversale 11, permet d'introduire dans l'espace annulaire 9, le produit catalyseur sous forme de grains ou billes de dimensions supérieures à celle des perforations des grilles 6 et 8.

La grille 8 définit avec la paroi interne du corps 1 un espace collecteur ou chambre d'échappement 10 ayant de préférence une section qui, mesurée perpendiculairement à la direction d'introduction des gaz dans le pot d'échappement, croît lorsqu'on s'éloigne de l'orifice d'admission 2.

De préférence, des moyens d'isolation thermique de la plaque 11 sont prévus. Ces moyens sont, par exemple, constitués par une chambre annulaire étanche 16 formée par une prolongation du corps 1, en amont de la plaque 11 si l'on considère le sens d'écoulement des gaz dans le pot d'échappement.

Le fonctionnement du dispositif est le suivant : les gaz (dont l'écoulement est indiqué par des flèches sur le dessin) sont introduits par la canalisation 4 dans le pot d'échappement, et plus particulièrement dans la chambre d'admission 7. Ils traversent alors l'espace annulaire 9 où ils sont en contact avec le catalyseur. Enfin, ils atteignent la zone collectrice 10 et sont évacués par la canalisation 5.

Au fur et à mesure de la diminution de volume du lit catalytique, le ressort 13, prenant appui sur le bouchon 14 et le fond 12a de la coupelle 12, par l'intermédiaire du noyau en céramique 15, repousse la grille 8 qui coulisse suivant l'axe de la grille 6 vers l'amont du pot si l'on considère le sens d'écoulement des gaz.

Le volume de la chambre 9 sera de préférence tel que la vitesse spatiale de l'écoulement gazeux, définie comme le rapport du débit horaire des gaz pénétrant dans le pot d'échappement au volume du catalyseur contenu dans cette chambre 9, soit inférieure à 400 000 (Heure)_{"}¹, et de préférence à 300000 (Heure)-', ce qui correspond, pour un véhicule à moteur, à un volume au moins égal à 0,5 Litre par litre de cylindrée du moteur.

Des modifications pourront être apportées sans pour autant sortir du cadre de la présente invention. En particulier, la section droite du pot d'échappement ne sera pas nécessairement circulaire, mais pourra aussi être polygonale, elliptique ou ovale, de sorte que le pot d'échappement soit plus facilement logeable sur les véhicules à moteur. r.

La chambre étanche 16 est prévue pour isoler thermiquement la plaque transversale 11, de sorte qu'au voisinage de cette plaque la température du lit catalytique soit suffisante pour que les réactions d'oxydation des gaz s'amorcent. Elle pourra être remplacée partout autre dispositif, tel qu'une couche de recouvrement de la face extérieure de cette plaque en un matériau d'isolation thermique.

Il est également possible de prévoir une protection thermique de la surface extérieure du pot d'échappement pour obtenir, au démarrage du moteur, une mise en température plus rapide du lit catalytique.

De plus, les génératrices des grilles 6 et 8 pourront ne pas être parallèles entre elles et la grille externe pourra être cylindrique au lieu d'avoir la forme tronconique représentée qui présente cependant l'avantage de réduire les dimensions du corps tubulaire 1.

## Revendications

1. Pot catalytique pour l'épuration des gaz d'échappement d'un moteur à combustion interne, comportant un corps allongé muni d'une chambre d'admission et d'une chambre d'échappement des gaz, munies d'orifices situés sensiblement aux deux extrémités du pot respectivement, un espace annulaire aiiongé destiné à contenir un catalyseur d'épuration de type particulaire agencé à l'intérieur dudit corps allongé et séparant lesdites chambres d'admission et d'échappement des gaz, cet espace étant délimité par des parois qui comprennent deux parois latérales munies de perforations, des moyens de compression (13) du catalyseur agissant sur une paroi coulissante en tendant à réduire le volume dudit espace annulaire destiné à contenir le catalyseur, ces moyens étant séparés de la chambre (7) d'admission des gaz par une paroi étanche (12a), caractérisé en ce que l'une au moins des deux parois latérales est légèrement conique et montée coulissante dans la direction d'allongement du pot, et en ce que lesdits moyens (13) de compression du catalyseur sont séparés de ladite paroi étanche (12a) par des moyens d'isolation thermique (15).

2. Pot d'échappement selon la revendication 1, caractérisé en ce que lesdites parois latérales délimitant ledit espace annulaire (10) comprennent une paroi interne tronconique (6) comportant à son extrémité de plus petit diamètre un embout tubulaire (6a) sur lequel un fond (12, 12a) de la seconde paroi latérale (8) est monté coulissant.

3. Pot catalytique selon l'une quelconque des revendications précédentes, caractérisé en ce qu'à son extrémité (8a) opposée audit fond (12a) la seconde paroi latérale (8) est montée coulissante sur une coupelle (11) entourant ladite paroi interne (6).

4. Pot catalytique selon l'une quelconque des revendications précédentes, caractérisé en ce que le fond de la seconde paroi latérale (12a) est également monté coulissant à l'intérieur d'un manchon (1a) dans lequel sont logés lesdits moyens de compression (13) du catalyseur.

5. Pot d'échappement selon la revendication 3, caractérisé en ce que le manchon (1a) traverse la paroi dudit corps tubulaire (1) et en ce que lesdits moyens de compression (13) sont disposés à l'extérieur de ce corps, lesdits moyens d'isolation thermique (15) étant interposés entre lesdits moyens de compression (13) et le fond (12a) de ladite seconde paroi (8).

6. Pot d'échappement selon l'une quelconque des revendications 2 à 6, caractérisé en ce que lesdits moyens d'isolation thermique (15) comprennent un noyau en matière céramique réfractaire.

7. Pot d'échappement selon la revendication 6, caractérisé en ce que ladite matière céramique est de l'alumine frittée.

8. Pot d'échappement selon la revendication 6, caractérisé en ce que ladite matière céramique est de l'oxyde de titane fritté.

9. Pot d'échappement selon la revendication 6, caractérisé en ce que ladite matière céramique est de l'oxyde de zirconium fritté.

## Claims

1. Catalytic silencer for purifying the exhaust gases of an internal combustion engine, comprising an elongate body having a gas intake chamber and a discharge chamber, comprising orifices situated substantially at both ends of the pot respectively, an elongate annular space for containing a purifying catalyst of particular type formed inside said elongate body and separating said gas intake and discharge chambers, this space being defined by walls which comprise two lateral walls with perforations, means (13) for compressing the catalyst acting on a sliding wall while tending to reduce the volume of said annular space for containing the catalyst, these means being separated from the gas intake chamber (17) by a gas tight wall (12a), characterized in that one at least of the two side walls is slightly conical and mounted for sliding in the elongate direction of the pot, and in that said means (13) for compressing the catalyst are separated from said gas tight wall (12a) by heat insulation means (15).

2. Silencer according to claim 1, characterized in that said side walls defining said annular space (10) comprise an internal truncated cone shaped wall (6) comprising at its smaller diameter end a tubular end piece (6a) on which a bottom (12,12a) of the second side wall (8) is slidingly mounted.

3. Catalytic silencer according to any one of the preceding claims, characterized in that its end (8a) opposite said bottom (12a) the second side wall (8) is slidingly mounted on a cup (11) surrounding said internal wall (6).

4. Catalytic silencer according to any one of the preceding claims, characterized in that the bottom of the second side wall (12a) is also slidingly mounted inside a sleeve (1a) in which said means (13) for compressing the catalyst are housed.

5. Silencer according to claim 3, wherein the sleeve (1a) passes through the wall of said tubular body (1) and in that said compression means (13) are disposed outside this body, said heat insulation means (15) being interposed between said compression means (13) and the bottom (12a) of said second wall (8).

6. Silencer according to any one of claims 2 to 6, characterized in that said heat insulation means (15) comprise a refractory ceramic material core.

7. Silencer according to claim 6, characterized in that said ceramic material is sintered alumina.

8. Silencer according to claim 6, characterized in that said ceramic material is sintered titanium oxide.

9. Silencer according to claim 6, characterized in that said ceramic material is sintered zirconium oxide.

## Patentansprüche

1. Katalytischer Topf zur Reinigung der Auspuffgase einer Brennkraftmaschine mit einem länglichen Körper mit einer Einlaßkammer und einer Gasaustrittskammer, versehen mit Öffnungen, die im wesentlichen an den beiden Enden des Topfes jeweils vorgesehen sind, einem länglichen Ringraum, der dazu bestimmt ist, einen Reinigungskatalysator besonderen Typs aufzunehmen, der im Inneren dieses länglichen Körpers ausgebildet ist und diese Einlaß- und Gasaustrittskammern trennt, wobei der Raum begrenzt ist durch Wandungen, die zwei seitliche < mit Perforationen versehene Wandungen umfassen, Zusammendrückungseinrichtungen (13) für den Katalysator, die auf eine gleitverschiebliche Wand wirken und versuchen, das Volumen dieses Ringraums, das den Katalysator auf- - nehmen soll, zu vermindern, wobei diese Einrichtungen von der Gaseintrittskammer (7) durch eine dichte Wandung (12a) getrennt sind, dadurch gekennzeichnet, daß wenigstens eine der beiden seitlichen Wandungen geringfügig konisch und gleitverschieblich in Längsrichtung des katalytischen Topfes gelagert ist und daß die Einrichtungen (13) zur Zusammendrückung des Katalysators von dieser dichten Wandung (12a) durch thermische Isolations-einrichtungen (15) getrennt sind.

2. Auspufftopf nach Anspruch 1, dadurch gekennzeichnet, daß diese seitlichen diesen Ringraum (10) begrenzenden Wandungen eine kegelstumpfförmige Innenwandung (6) umfassen, die an ihrem Ende mit dem kleinsten Durchmesser einen röhrenförmigen Stutzen (6a) trägt, auf dem ein Boden (12, 12a) der zweiten seitlichen Wandung (8) gleitverschieblich gelagert ist.

3. Katalytischer Topf nach einem der vorhergehenden Ansprüche, dadurch gekennzeichnet, daß an seinem diesem Boden (12a) abgelegenen Ende (8a) die zweite seitliche Wandung (8) gleitverschieblich auf einem diese Innenwandung (6) umschließenden schalenförmigen Boden (11) gelagert ist.

4. Katalytischer Topf nach einem der vorhergehenden Ansprüche, dadurch gekennzeichnet, daß der Boden der zweiten seitlichen Wandung (12a) ebenfalls gleitverschieblich im Innern einer Muffe oder Hülse (1a) gelagert ist, in der diese Zusammendrückungseinrichtungen (13) für den Katalysator gelagert sind.

5. Auspufftopf nach Anspruch 3, dadurch gekennzeichnet, daß die Muffe bzw. Hülse (1a) die Wandung dieses röhrenförmigen Körpers (1) durchsetzt und daß diese Zusammendrückungseinrichtungen (13) im Innern dieses Körpers angeordnet sind, wobei diese thermische Isolationseinrichtungen (15) zwischen diesen Kompressionseinrichtungen (13) und dem Boden (12a) der zweiten Wandung (8) zwischengeschaltet sind.

6. Auspufftopf nach einem beliebigen der Ansprüche 2 bis 6, dadurch gekennzeichnet, daß diese thermischen Isolationseinrichtungen (15) einen Kern aus feuerfestem keramischen Material umfassen.

7. Auspufftopf nach Anspruch 6, dadurch gekennzeichnet, daß dieses kermaische Material gesintertes Aluminiumoxid ist.

8. Auspufftopf nach Anspruch 6, dadurch gekennzeichnet, daß dieses keramische Material gesintertes Titanoxid ist.

9. Auspufftopf nach Anspruch 6, dadurch gekennzeichnet, daß dieses keramische Material gesintertes Zirkonoxid ist.
